# EUROPÄISCHE PATENTANMELDUNG

(11) **EP 4 711 312 A1**
(43) Veröffentlichungstag der Anmeldung: **18.03.2026**
(21) Anmeldenummer: 24199848.3
(22) Anmeldetag: 11.09.2024
(51) Int. Cl.: B65H 3/10, B65H 3/14

(54) **VEREINZELUNGS- UND GREIFVORRICHTUNG**

(71) Anmelder: Robotextile GmbH, 72358 Dormettingen (DE)
(72) Erfinder: MÜLLER, Michael, 72336 Balingen Ostdorf (DE)
(74) Vertreter: Christ, Niko

(57) **Zusammenfassung**

Für bestimmte Situationen ist eine Greifvorrichtung notwendig, die in der Lage ist, Lagen an biegeschlaffen Materialien zu vereinzeln, diese anschließend aufzunehmen und zu bearbeiten. Bekannte Greifvorrichtungen weisen hier lediglich Ansaugöffnungen vor. Wird eine solche Ansaugöffnung verwendet, so ist eine Vereinzelung schwerer umzusetzen, es ist zwar bekannt, im Durchlichtverfahren die Vereinzelung zu prüfen, ist diese jedoch nicht geglückt, so hilft das Wissen darum nicht weiter.

Vor diesem Hintergrund sieht die erfindungsgemäße Greifvorrichtung eine kostengünstige Möglichkeit vor, zusätzlich mithilfe der Verwendung des Coanda-Effekts eine schnelle und zuverlässige Methode der Vereinzelung, sowie anschließender Aufnahme zur Bearbeitung zu schaffen, indem ein senkrechtes Ansaugen und ein in einem stumpfen Winkel dazu verlaufendes Ausblasen erfolgt, so dass die angehobenen Materiallagen zu flattern beginnen und sich, soweit mehrere Lagen angesaugt wurden, trennen.

## Beschreibung

Die vorliegende Erfindung betrifft eine Greifvorrichtung, umfassend einen Aufnahmekörper zur Vereinzelung und Aufnahme von zu vereinzelnden Lagen eines biegeschlaffen Materials, wobei dem Aufnahmekörper wenigstens eine radial ausgerichtete Ansaugöffnung zum Anhaften der zu vereinzelnden Lagen zugeordnet ist.

Eine solche Greifvorrichtung ist bereits aus der WO 2021/003141 A1 vorbekannt. Hier werden einzelne Lagen an einer stehenden Fläche getrennt. Die Walze weist hier lediglich eine Ansaugöffnung auf. Es handelt sich um eine Trennvorrichtung für Stofflagen mit einem feststehenden zylindrischen Körper und einem Luftstrom zwischen der Zylinderoberfläche und einem Stoffstapel. Durch den entstehenden Unterdruck wird die oberste Lage angesaugt, was von einem Sensor erkannt wird. Daraufhin werden Haltefinger zum Fixieren aktiviert.

Solche Greifvorrichtungen werden im Stand der Technik grundsätzlich bereits eingesetzt. Ein häufiges Problem bei der Aufnahme biegeschlaffer Materialien ist, dass hauptsächlich nach einem mehrlagigen Schneideprozess mehrerer biegeschlaffer Flächenmaterialien eine Trennung einzelner Lagen schwierig ist, da oftmals mehrere Lagen aneinander anhaften. Werden mehere Lagen gleichzeitig aufgenommen, können diese bei der Beförderung leicht abfallen. Die Erfindung sieht daher vor, gezielt eine einzige Lage eines biegeschlaffen Materials oder Flächenmaterials anzusaugen und diese nach dem Ansaugen mithilfe eines ausklappbaren Klemmfingers zu greifen, um die einzelne Lage sicher zu halten. Dabei weist entweder der Klemmfinger oder die Aufnahmewalze Leuchtmittel und passende Leuchtmittelsensoren auf, mit denen ein Durchlicht erzeugt werden kann, das auf der jeweiligen Gegenseite ausgewertet wird. Je nach gemessener Leuchtstärke wird so ermittelt, ob genau eine einzelne Lage gegriffen wurde. Allerdings besteht danach nur die Möglichkeit, die Lage wieder fallen zu lassen und neu zu greifen, sollte es sich nicht um eine einzelne Lage handeln.

Zusätzlich erkennt ein Sensor, ob mehrere Lagen gegriffen wurden. Weiterhin offenbaren die Dokumente US 11,161,705 B2, DE 38 16 250 A1, EP 1 032 534 B1 und EP 0 437 484 B1 einen Sauggreifer mit einer zusätzlichen Klemmvorrichtung. Hier ist ein optischer Sensor verbaut, der das Vorhandensein einer Textillage erkennt. Es sind jedoch keine Hinweise zu entnehmen, dass der Sensor die Anzahl der Stofflagen unterscheiden kann.

Vor diesem Hintergrund liegt der vorliegenden Erfindung die Aufgabe zugrunde, eine Greifvorrichtung zu schaffen, welche mit einfachen Mitteln in der Lage ist, eine sichere Vereinzelung von Lagen zu vereinzelnden biegeschlaffen Materials zu erzielen.

Dies gelingt durch eine Greifvorrichtung gemäß den Merkmalen des unabhängigen Anspruchs 1. Sinnvolle Ausgestaltungen einer solchen Vorrichtung können den sich anschließenden abhängigen Ansprüchen entnommen werden.

Vorgesehen ist insoweit eine Greifvorrichtung umfassend ein Aufnahmekörper zur Vereinzelung und Aufnahme von zu vereinzelnden Lagen eines biegeschlaffen Materials, wobei dem Aufnahmekörper wenigstens eine senkrecht ausgerichtete Ansaugöffnung zum Anhaften der zu vereinzelnden Lagen zugeordnet ist. Erfindungsgemäß ist eine solche Greifvorrichtung dadurch gekennzeichnet, dass dem Aufnahmekörper wenigstens eine im Wesentlichen tangential zu einer Oberfläche des Aufnahmekörpers ausgerichtete Ausblasöffnung zum Trennen von einzelnen Lagen an biegeschlaffen Materialien zugeordnet ist, wobei die wenigstens eine Ausblasöffnung mit wenigstens einer Überdruckleitung und die wenigstens eine Ansaugöffnung mit wenigstens einer Unterdruckleitung verbunden sind, wobei die Überdruckleitung und die Unterdruckleitung die Aufnahmewalze zumindest abschnittsweise in Längsrichtung durchqueren.

Während durch die Unterdruckleitung Luft über die Außenwand des Aufnahmekörpers senkrecht zu diesem angesaugt wird, welche das biegeschlaffe Material an dem Aufnahmekörper festhält, wird gleichzeitig über die tangentialen, nämlich in einem stumpfen Winkel zu den Ansaugöffnungen angeordneten Ausblasöffnungen Luft ausgestoßen, welche das Material von dem Aufnahmekörper wegdrückt. Das Material beginnt zu flattern, was im Stand der Technik als Coanda-Effekt beschrieben wird. Da jede Materiallage individuell zu einer Wellenbewegung angeregt wird, bewegen sich aufeinander anhaftende Materiallagen unterschiedlich, so dass sich aufeinander anhaftende Materiallagen durch dieses Vorgehen getrennt werden können. Es kann auf diese einfache Weise sichergestellt werden, dass lediglich eine einzelne Materiallage an dem Aufnahmekörper anhaftet.

Durch einen vollautomatisierten Vorgang wird die Effizienz enorm gesteigert. Zudem ist die Verwendung von Luftüberdruck einfach zu implementieren und insbesondere verglichen mit Ansaugdüsen wesentlich wartungsärmer, da die Ansaug- und Ausblasöffnungen nicht leicht verstopfen können. Hierdurch werden Ausfälle und Wartungsarbeiten erheblich reduziert, wodurch der Durchsatz und die Effizienz enorm gesteigert werden kann. Zudem kann hierdurch gewährleistet werden, dass stets genau eine Lage aufgenommen wird.

In einer ersten konkreten Ausgestaltung kann es vorgesehen sein, dass der Aufnahmekörper als radial bewegliche, also rotierbare Aufnahmewalze ausgestaltet ist. Dies ermöglicht es, dass der Aufnahmekörper über eine aufzunehmende Materiallage abgerollt und diese dabei an den Aufnahmekörper angehaftet werden kann, wobei ein Teil der Materiallage schon aufgrund von Anhaftung und Weiterdrehung von den liegenbleibenden Materiallagen entfernt wird.

Bevorzugtermaßen kann vorgesehen sein, dass eine solche radial bewegliche Aufnahmewalze elliptisch, insbesondere rund, ausgeformt ist. Dadurch kann eine einzelne Lage biegeschlaffen Materials entlang der Außenkontur der Aufnahmewalze aufgewickelt werden, wodurch die Zuverlässigkeit der Aufnahme einzelner Lagen gewährleistet wird.

Ergänzend kann vorgesehen sein, dass die Aufnahmewalze in wenigstens zwei, vorzugsweise vier, Walzensegmente unterteilt ist, wobei wenigstens einem Walzensegment eine Überdruckleitung und eine Unterdruckleitung zugeordnet ist. Durch die Unterteilung der Aufnahmewalze in mehrere Walzensegmente kann eine solche Aufnahmewalze im Falle eines Ausfalls einfacher gewartet werden und ist kostengünstiger in der Produktion, da dieses Element einfach als Massenware hergestellt werden kann und anschließend nur zu einer vollständigen Aufnahmewalze verbunden werden muss.

Vorzugsweise können die Walzensegmente aus einem Kunststoff gefertigt sein oder mit einer Kunststoffbeschichtung versehen sein. Dadurch kann die Haftwirkung entlang der Längsachse der Aufnahmewalze gewährleistet werden, um ein optimiertes Ergebnis zu erzielen. Auch ist die Herstellung hierdurch kostengünstig möglich.

In einer konkreten Ausgestaltung erscheint es sinnvoll, wenn die Walzensegmente um ein Nutprofil mit hinterschnittenen Nuten herum aufgebaut ist, wobei die Walzensegmente jeweils Befestigungsmittel aufweisen, welche in den hinterschnittenen Nuten des Nutprofils aufgenommen sind. Dies ermöglicht eine einfache Montage und erlaubt zusätzlich einen schnellen Ersatz im Falle eines Ausfalls, wodurch Standzeiten verkürzt werden und der Produktionsdurchsatz erhöht werden kann. Die Befestigungsmittel können etwa angeschraubte oder angeformte Nutensteine oder ein in längserstreckung ausgedehnter Einsatz sein, welche formschlüssig in die Nut des Nutprofils von der Stirnseite her eingeschoben werden können.

In einer konkreten Ausgestaltung kann vorgesehen sein, dass dem Nutprofil endseitig wenigstens ein Antrieb zugeordnet ist, der die Aufnahmewalze um die Längsachse dreht. Dadurch kann eine vollautomatisierte Drehung der Aufnahmewalze ohne erheblichen Mehraufwand realisiert werden. Eine Befestigung eines Antriebs kann, soweit vorhanden, etwa an dem Nutprofil erfolgen, das mechanisch unproblematisch mit einer Motorachse verbunden werden kann.

Vorzugsweise können die Überdruckleitung und die Unterdruckleitung eines Walzensegments an einen Druckverteiler angeschlossen sein. Dadurch kann die Anzahl der Druckleitungen erheblich reduziert werden. Insbesondere im Falle einer Skalierung kann dies zu erheblichen Kosteneinsparungen bei demselben Ergebnis führen. Ebenfalls führt dies zu einer übersichtlichen Leitungsführung und dazu, dass im Fall einer Verdrehung des Aufnahmekörpers die Leitungen sich nicht umeinanderwickeln. Bei nur einer Leitung kann die Drehbarkeit mithilfe einer Gleitkupplung erhalten bleiben.

In einer besonderen Ausgestaltung können die Überdruckleitung und die Unterdruckleitung von unterschiedlichen Seiten an das Nutprofil hin und zu der Aufnahmewalze geführt sein. Dadurch können die Leitungen ordentlich ohne mögliche Knick-und/oder Kreuzstellen verlegt werden.

Vorteilhafterweise können die Unterdruckleitung und die Überdruckleitung auf einer Seite verschlossen sein. Dadurch kann ein erheblicher Anteil an zu verlegenden Druckleitungen eingespart werden, ohne die Funktionalität zu beeinträchtigen.

In einer weiteren Ausgestaltung kann die Aufnahmewalze Ausblasöffnungen und Ansaugöffnungen aufweisen, die einzeln oder in Gruppen abwechselnd linienförmig in Längsrichtung der Aufnahmewalze angebracht sein können. Dies ist vorteilhaft für die Ausbildung des Coanda-effekts, wodurch eine zusätzliche Sogwirkung erzeugt werden kann, die ein Flattern der obersten Lage des biegeschlaffen Materials bewirkt, wodurch eine optimierte Haftung der Lage an der Aufnahmewalze gewährleistet werden kann. Dadurch, dass die Öffnungen in einer Linie liegen, aber mit unterschiedlichen Überdruckleitungen und Unterdruckleitungen verbunden sind, fällt es leicht, auch den vorgegebenen Winkel unterschiedlich anzuordnen. Während die Ansaugung im Wesentlichen senkrecht zur Fläche des Aufnahmekörpers erfolgen soll, ist die Ausblasrichtung im Wesentlichen quer dazu, praktisch wird es sich dabei um einen stumpfen Winkel handeln.

In einer konkreten Ausgestaltung kann der Aufnahmewalze wenigstens ein beweglicher Klemmfinger zum Halten der genau einen angesaugten biegeschlaffen Materiallage zugeordnet sein. Dadurch kann die angesaugte Lage fest gehalten und beim Transport gesichert werden.

Weiterhin erscheint es vorteilhaft, wenn dem Klemmfinger wenigstens ein Durchlichtsensor und/oder ein taktiler Sensor zur Ermittlung der Anzahl angesaugter Lagen zugeordnet ist. Durch Messung der Intensität des durchgestrahlten Lichts kann die Greifvorrichtung auf kostengüngstige Art und Weise Information über die Dicke der aufgenommenen Lage erhalten. Durch eine Vorab-Kalibrierung kann dadurch die Greifvorrichtung schnell und präzise auswerten, wie viele sich Lagen tatsächlich auf der Rolle befinden und gegebenenfalls ohne Bedarf der Überprüfung einlenken, falls zu viel aufgenommen wurde.

Die vorstehend beschriebene Erfindung wird im Folgenden anhand eines Ausführungsbeispiels näher erläutert.

Es zeigen
- Figur 1: einen Aufnahmekörper in Form einer Aufnahmewalze, welche auf einem zur Aufnahme vorgesehenen Lage abrollt in einer seitlichen Querschnittsansicht,
- Figur 2: die Aufnahmewalze gemäß Figur 1 nach einer weiteren Drehung und Ansaugung einer vereinzelten Lage in seitlicher Querschnittsansicht,
- Figur 3: die Aufnahmewalze gemäß Figur 1 bei der Vereinzelung mithilfe des Coanda-Effekts in seitlicher Querschnittsansicht,
- Figur 4: die Aufnahmewalze gemäß Figur 1 nach der Vereinzelung mit aufgesetztem Klemmfinger und Vereinzelungsprüfung mit einem Durchlichtsensor, sowie
- Figur 5: die Aufnahmewalze gemäß Figur 1 in einer perspektivischen Schnittdarstellung mit eingezeichneten Überdruck- und Unterdruckleitungen innerhalb eines Walzensegments.

Figur 1 zeigt schematisch den ersten Schritt eines Ablauf des Greifens einer zu vereinzelnden Lage 3, welche aus insgesamt vier Schritten besteht. Im ersten Schritt wird ein Aufnahmekörper der Greifvorrichtung 1, welcher als Aufnahmewalze 2 ausgestaltet ist, mit dem biegeschlaffen Material bestehend aus mehreren Lagen 7 in Kontakt gebracht. Hierbei verlaufen in der Aufnahmewalze 2 mehrere Unterdruckleitungen 10, welche über kurze Kanäle mit Ansaugöffnungen 4 verbunden sind, längs durch die Aufnahmewalze 2. Die Kanäle verlaufen hierbei, wie in Figur 5 im Einzelnen gezeigt ist, so, dass die Ansaugöffnungen 4 mehr oder minder rechtwinklig auf die Oberfläche 5 der Aufnahmewalze 2 stoßen, die Ansaugung also radial erfolgt.

Ebenfalls verlaufen in der Aufnahmewalze 2 aber auch Überdruckleitungen 8, welche mit Ausblasöffnungen 6 kommunizieren, wobei hier durch den Seitenversatz der Überdruckleitungen 8 die Ausblasöffnungen 6 in einem Winkel, vorzugsweise einem stumpfen Winkel bezogen auf die Luftströmrichtung, zu der Richtung der Ansaugung ausgerichtet sind. Es entsteht also ein eher seitlicher Luftstrom, welcher im Wesentlichen tangential zu der Oberfläche 5 der Aufnahmewalze 2 verläuft. Dies macht sich bei dem ersten Kontakt der Aufnahmewalze 2 mit den Lagen noch nicht bemerkbar.

Im zweiten Schritt wird, wie in Figur 2 gezeigt, durch das Ansaugen die zu vereinzelnde Lage 3 bereits etwas angehoben und in Richtung der Aufnahmewalze 2 gezogen. Hierbei ist es möglich, dass noch mehrere Lagen gleichzeitig angehoben wurden.

Im dritten Schritt wird durch das Ausblasen der Druckluft durch die Ausblasöffnungen 6 ein Flattern der obersten, zu vereinzelnden Lage 3 erzeugt, wodurch eine bewirkt wird, dass mehrere abgehobene Lagen sich hierbei durch die unterschiedliche Anregung unterschiedlich bewegen und dann an dieser Stelle trennen. Somit wird sichergestellt, dass nur eine einzelne Lage 3 an der Aufnahmewalze 2 anhaften bleibt. Dies ist in Figur 3 gezeigt.

Figur 4 zeigte in einem vierten Schritt, wie die aufgenommene, vereinzelte Lage 3 mit einem Klemmfinger 17 fixiert wird, wobei über einen in dem Klemmfinger 17 integrierten Durchlichtsensor 18 überprüft wird, ob tatsächlich lediglich eine einzelne Lage 3 aufgenommen wurde.

Figur 5 zeigt schließlich die Aufnahmewalze 2 in einer perspektivischen Darstellung. Die linienförmig angeordeten Ansaugöffnungen 4 und Ausblasöffnungen 6 bewirken durch ihre gemeinsame Anordnung in einer gemeinsamen Linie ein Flattern der aufgenommenen und zu vereinzelnden Lage 3 durch den Coanda-Effekt. Die gestrichelten Linien lassen bei einem Paar aus Überdruckleitung 8 und Unterdruckleitung 10 erkennen, dass die Kanäle, über welche diese mit den Ausblasöffnungen 6 und den Ansaugöffnungen 4 verbunden sind, in unterschiedlichen Winkeln zur Oberfläche 5 der Aufnahmewalze 2 stehen. Die sehr flach zur Oberfläche 5 mündenden Ausblasöffnungen 6 sind dadurch länglich, während die radial mündenden Ansaugöffnungen 4 rund sind. Die Winkel der Luftströmungen unterstützen den gewünschten Coanda-Effekt und sorgen dafür, dass eine Vereinzelung sicher ermöglicht wird.

Die Aufnahmewalze 2 besteht aus insgesamt vier Walzensegmenten 12, die solchermaßen linienförmig angeordnete Ansaugöffnungen 4 und Ausblasöffnungen 6 aufweisen und über ein Nutprofil 13 zusammengehalten sind. Die gesamte Aufnahmewalze 2 kann durch Drehung des Nutprofils 14 radial bewegt werden. In die hinterschnittenen Nuten 14 des Nutprofils 13 sind Befestigungsmittel 15 der Walzensegmente 12 eingeschoben, welche eine sichere Halterung ermöglichen. Gleichzeitig stellt die Verwendung eines Nutprofils 13 eine außerordentlich günstige, leicht herzustellende und robuste Konstruktion dar. Die einzelnen Walzensegmente 12 sind identisch zueinander und nur um 90° zueinander gedreht. Ein hier nicht gezeigter Druckverteiler kann auf beiden Seiten dafür sorgen, dass jeweils eine gemeinsame Überdruckleitung mit allen entsprechenden Leitungen innerhalb der Walzensegmente 12 verbunden wird. Entsprechend kann mit der Unterdruckleitung verfahren werden. Das jeweiligen Druckleitung gegenüberliegende Ende des Walzensegments 12 kann dichtend verschlossen sein, so dass der Druck nicht gegenüber abfällt.

Vorstehend beschrieben ist somit eine Greifvorrichtung, welche mit einfachen Mitteln in der Lage ist, eine sichere Vereinzelung von Lagen zu vereinzelnden biegeschlaffen Materials zu erzielen.

### BEZUGSZEICHENLISTE

- 1: Greifvorrichtung
- 2: Aufnahmewalze
- 3: vereinzelte Lage
- 4: Ansaugöffnung
- 5: Oberfläche der Aufnahmewalze
- 6: Ausblasöffnung
- 7: Lagen
- 8: Überdruckleitung
- 10: Unterdruckleitung
- 12: Walzensegment
- 13: Nutprofil
- 14: Nuten
- 15: Befestigungsmittel
- 16: Klemmfinger
- 17: Durchlichtsensor

## Patentansprüche

1. Greifvorrichtung (1) umfassend einen Aufnahmekörper zur Vereinzelung und Aufnahme von zu vereinzelnden Lagen (3) eines biegeschlaffen Materials, wobei dem Aufnahmekörper wenigstens eine radial ausgerichtete Ansaugöffnung (4) zum Anhaften der zu vereinzelnden Lagen (3) zugeordnet ist,
**dadurch gekennzeichnet, dass** dem Aufnahmekörper wenigstens eine im Wesentlichen tangential zu einer Oberfläche des Aufnahmekörpers ausgerichtete Ausblasöffnung (6) zum Trennen von einzelnen Lagen (7) an biegeschlaffen Materialien zugeordnet ist, wobei die wenigstens eine Ausblasöffnung (6) mit wenigstens einer Überdruckleitung (8) und die wenigstens eine Ansaugöffnung (4) mit wenigstens einer Unterdruckleitung (10) verbunden sind, wobei die Überdruckleitung (8) und die Unterdruckleitung (10) den Aufnahmekörper zumindest abschnittsweise in Längsrichtung durchqueren.

2. Greifvorrichtung gemäß Anspruch 1, **dadurch gekennzeichnet, dass** der Aufnahmekörper als radial bewegliche Aufnahmewalze (2) ausgestaltet ist.

3. Greifvorrichtung gemäß Anspruch 2, **dadurch gekennzeichnet, dass** die Aufnahmewalze (2) in ihrem Querschnitt elliptisch, insbesondere rund, ausgeformt ist.

4. Greifvorrichtung gemäß einem der Ansprüche 2 oder 3, **dadurch gekennzeichnet, dass** die Aufnahmewalze (2) in wenigstens zwei, vorzugsweise vier, Walzensegmente (13) unterteilt ist, wobei wenigstens einem Walzensegment (13) eine Überdruckleitung (8) und eine Unterdruckleitung (10) zugeordnet ist.

5. Greifvorrichtung gemäß Anspruch 4, **dadurch gekennzeichnet, dass** die Walzensegmente (13) aus einem Kunststoff gefertigt oder mit einer Kunststoffbeschichtung versehen sind.

6. Greifvorrichtung gemäß Anspruch 4 oder 5, **dadurch gekennzeichnet, dass** die Walzensegmente (13) um ein Nutprofil (14) mit hinterschnittenen Nuten (15) herum aufgebaut ist, wobei die Walzensegmente (13) jeweils Befestigungsmittel (16) aufweisen, welche in den hinterschnittenen Nuten (15) des Nutprofils (14) aufgenommen sind.

7. Greifvorrichtung gemäß Anspruch 6, **dadurch gekennzeichnet, dass** dem Nutprofil (14) endseitig wenigstens ein Antrieb (19) zugeordnet ist, der die Aufnahmewalze (2) um eine Längsachse (20) dreht.

8. Greifvorrichtung gemäß einem der Ansprüche 4 bis 7, **dadurch gekennzeichnet, dass** die Überdruckleitung (8) und die Unterdruckleitung (10) eines Walzensegments (13) an einen Druckverteiler angeschlossen sind.

9. Greifvorrichtung gemäß einem der vorhergehenden Ansprüche,
**dadurch gekennzeichnet, dass** die Überdruckleitung (8) und die Unterdruckleitung (10) am Nutprofil (14) entlang geführt sind.

10. Greifvorrichtung gemäß einem der Ansprüche 8 und 9, **dadurch gekennzeichnet, dass** die Überdruckleitung (8) und die Unterdruckleitung (10) auf einer Seite verschlossen sind.

11. Greifvorrichtung gemäß einem der vorhergehenden Ansprüche,
**dadurch gekennzeichnet, dass** der Aufnahmekörper Ausblasöffnungen (6) und Ansaugöffnungen (4) aufweist, die einzeln oder in Gruppen abwechselnd linienförmig in Längsrichtung (16) des Aufnahmekörpers angebracht sind.

12. Greifvorrichtung gemäß einem der vorhergehenden Ansprüche,
**dadurch gekennzeichnet, dass** dem Aufnahmekörper wenigstens ein beweglicher Klemmfinger (17) zum Halten der genau einen angesaugten biegeschlaffen Materiallage (3) zugeordnet ist.

13. Greifvorrichtung gemäß Anspruch 12, **dadurch gekennzeichnet, dass** dem Klemmfinger (17) wenigstens ein Durchlichtsensor (18) und/oder ein taktiler Sensor zur Ermittlung der Anzahl angesaugter Lagen (3) zugeordnet ist.

## Geänderte Patentansprüche

### Geänderte Patentansprüche gemäss Regel 137(2) EPÜ.

1. Greifvorrichtung (1) umfassend einen Aufnahmekörper zur Vereinzelung und Aufnahme von zu vereinzelnden Lagen (3) eines biegeschlaffen Materials, wobei dem Aufnahmekörper wenigstens eine radial ausgerichtete Ansaugöffnung (4) zum Anhaften der zu vereinzelnden Lagen (3) zugeordnet ist, wobei dem Aufnahmekörper wenigstens eine im Wesentlichen tangential zu einer Oberfläche des Aufnahmekörpers ausgerichtete Ausblasöffnung (6) zum Trennen von einzelnen Lagen (7) an biegeschlaffen Materialien zugeordnet ist, wobei die wenigstens eine Ausblasöffnung (6) mit wenigstens einer Überdruckleitung (8) und die wenigstens eine Ansaugöffnung (4) mit wenigstens einer Unterdruckleitung (10) verbunden sind, wobei die Überdruckleitung (8) und die Unterdruckleitung (10) den Aufnahmekörper zumindest abschnittsweise in Längsrichtung durchqueren,
**dadurch gekennzeichnet, dass** der Aufnahmekörper als radial bewegliche Aufnahmewalze (2) ausgestaltet ist.

2. Greifvorrichtung gemäß Anspruch 1, **dadurch gekennzeichnet, dass** die Aufnahmewalze (2) in ihrem Querschnitt elliptisch, insbesondere rund, ausgeformt ist.

3. Greifvorrichtung gemäß einem der Ansprüche 1 oder 2, **dadurch gekennzeichnet, dass** die Aufnahmewalze (2) in wenigstens zwei, vorzugsweise vier, Walzensegmente (13) unterteilt ist, wobei wenigstens einem Walzensegment (13) eine Überdruckleitung (8) und eine Unterdruckleitung (10) zugeordnet ist.

4. Greifvorrichtung gemäß Anspruch 3, **dadurch gekennzeichnet, dass** die Walzensegmente (13) aus einem Kunststoff gefertigt oder mit einer Kunststoffbeschichtung versehen sind.

5. Greifvorrichtung gemäß Anspruch 3 oder 4, **dadurch gekennzeichnet, dass** die Walzensegmente (13) um ein Nutprofil (14) mit hinterschnittenen Nuten (15) herum aufgebaut ist, wobei die Walzensegmente (13) jeweils Befestigungsmittel (16) aufweisen, welche in den hinterschnittenen Nuten (15) des Nutprofils (14) aufgenommen sind.

6. Greifvorrichtung gemäß Anspruch 5, **dadurch gekennzeichnet, dass** dem Nutprofil (14) endseitig wenigstens ein Antrieb (19) zugeordnet ist, der die Aufnahmewalze (2) um eine Längsachse (20) dreht.

7. Greifvorrichtung gemäß einem der Ansprüche 3 bis 6, **dadurch gekennzeichnet, dass** die Überdruckleitung (8) und die Unterdruckleitung (10) eines Walzensegments (13) an einen Druckverteiler angeschlossen sind.

8. Greifvorrichtung gemäß einem der vorhergehenden Ansprüche,
**dadurch gekennzeichnet, dass** die Überdruckleitung (8) und die Unterdruckleitung (10) am Nutprofil (14) entlang geführt sind.

9. Greifvorrichtung gemäß einem der Ansprüche 7 und 8, **dadurch gekennzeichnet, dass** die Überdruckleitung (8) und die Unterdruckleitung (10) auf einer Seite verschlossen sind.

10. Greifvorrichtung gemäß einem der vorhergehenden Ansprüche,
**dadurch gekennzeichnet, dass** der Aufnahmekörper Ausblasöffnungen (6) und Ansaugöffnungen (4) aufweist, die einzeln oder in Gruppen abwechselnd linienförmig in Längsrichtung (16) des Aufnahmekörpers angebracht sind.

11. Greifvorrichtung gemäß einem der vorhergehenden Ansprüche,
**dadurch gekennzeichnet, dass** dem Aufnahmekörper wenigstens ein beweglicher Klemmfinger (17) zum Halten der genau einen angesaugten biegeschlaffen Materiallage (3) zugeordnet ist.

12. Greifvorrichtung gemäß Anspruch 11, **dadurch gekennzeichnet, dass** dem Klemmfinger (17) wenigstens ein Durchlichtsensor (18) und/oder ein taktiler Sensor zur Ermittlung der Anzahl angesaugter Lagen (3) zugeordnet ist.
